# EUROPÄISCHE PATENTANMELDUNG

(11) **EP 0 967 579 A2**
(43) Veröffentlichungstag der Anmeldung: **29.12.1999**
(21) Anmeldenummer: 99112121.1
(22) Anmeldetag: 23.06.1999
(51) Int. Cl.: G07C 3/00

(54) **Verfahren und Vorrichtung zur Ausgabe von Daten eines Haushaltgerätes**

(30) Priorität: 24.06.1998 DE 19828144
(71) Anmelder: BSH Bosch und Siemens Hausgeräte GmbH, 81669 München (DE)
(72) Erfinder: Knopp, Lothar, Dipl.-Ing., 12209 Berlin (DE); Ruhm, Reinhardt, Dipl.-Ing., 13627 Berlin (DE); Böldt, Frank, Dipl.-Ing., 14656 Brieselang (DE); Sechelmann, Christian Eric, Dr.-Ing., 14055 Berlin (DE); Pech, Dietmar, Dipl.-Ing., 12105 Berlin (DE)

(57) **Zusammenfassung**

In einem programmgesteuerten Haushaltgerät 1 werden Daten, z.B. über aktuelle Betriebszustände, ermittelt und in codierte Lichtsignale umgesetzt werden, die an einer gut zugänglichen Stelle durch ein Lichtaustrittsfenster 4 nach außen gesendet werden. Die Lichtsignale werden von einem Auslesegerät 5 empfangen, an das ein Lichtempfänger 8 angeschlossen ist, der am Lichtaustrittsfenster 4 des Haushaltgerätes 1 befestigt werden kann. Vom Auslesegerät 5 werden die Lichtsignale decodiert und die Daten des Haushaltgerätes angezeigt. Die Schnittstelle zum separaten Auslesegerät besteht somit aus einem einfachen Lichtaustrittsfenster 4, das sich besonders vorteilhaft in die Außenwand des Haushaltgerätes 1 integrieren läßt, und keiner Korrosions- oder Verunreinigungsgefahr ausgesetzt ist, wie beispielsweise elektrische Anschlüsse, wodurch die Daten vom Haushaltgerät 1 einfach und sicher zu einem getrennten Auslesegerät 5 übertragen werden können.

## Beschreibung

Die Erfindung betrifft ein Verfahren und eine Vorrichtung zur Ausgabe von Daten, z.B. über aktuelle Betriebszustände, eines programmgesteuerten Haushaltgerätes, dessen Daten einer vom Haushaltgerät getrennten Vorrichtung zur Verfügung gestellt werden, sowie ein für die Durchführung des Verfahrens geeignetes Haushaltgerät.

In bekannten Verfahren solcher Art werden verschiedene Kenndaten oder Zustände eines Haushaltgerätes durch ein separates Meßgerät bestimmt. Dies dient dazu, genaue Informationen über das Haushaltgerät und dessen aktuellen Betriebszustand zu gewinnen, um insbesondere Wartungs- oder Reparaturarbeiten durchzuführen oder das Gerät zu prüfen. Relevante Informationen können beispielsweise bei einem Waschautomaten die Trommeldrehzahl, Ventilschaltzeiten, Laugentemperaturen oder Informationen über Betriebsabläufe (Programmstand) sein.

Zu diesem Zweck sehen die bekannten Verfahren eine Kabelverbindung zu dem zu prüfenden Haushaltgerät und ein separates Gerät bzw. Meßgerät vor. Eine Kabelverbindung erfordert nachteiligerweise bei dem Haushaltgerät eine geeignete elektrische Anschlußmöglichkeit, die nur selten benötigt wird und außerdem einer erheblichen Verschmutzungsgefahr ausgesetzt ist, da sie von außen zugänglich sein muß. Zwar gibt es berührungslose Meßverfahren, beispielsweise zur Drehzahlmessung. Zur Anwendung von berührungslosen Meßverfahren muß jedoch das Haushaltgerät in den meisten Fällen nachteiligerweise geöffnet werden.

Ein separates Meßgerät kann nachteiligerweise nur einige wenige Größen, in der Regel nur eine einzige, bestimmen und ermöglicht keine umfassende Prüfung.

Der Erfindung liegt deshalb die Aufgabe zugrunde, bei einem eingangs genannten Verfahren die Daten des Haushaltgerätes einfach und sicher zu einer getrennten Vorrichtung zu übertragen, insbesondere ohne daß ein spezielles externes Meßgerät oder eine Kabelverbindung nötig ist.

Weiterhin liegt der Erfindung die Aufgabe zugrunde, ein Haushaltgerät und eine davon getrennte Datenbestimmungsvorrichtung anzugeben, mit denen das erfindungsgemäße Verfahren derart durchgeführt werden kann, daß die Daten über das Haushaltgerät sicher und einfach zu der getrennten Vorrichtung übertragen und dort umfassend bestimmt werden können.

Erfindungsgemäß wird diese Aufgabe dadurch gelöst, daß die Daten im Haushaltgerät ermittelt und in codierte Lichtsignale umgesetzt werden, die Lichtsignale von dem Haushaltgerät zu der getrennten Vorrichtung übertragen werden und die getrennte Vorrichtung die Lichtsignale empfängt, decodiert und daraus die Daten des Haushaltgeräts bestimmt. Auf diese Weise ist für die Prüfung oder Messung kein Eingriff in das Haushaltgerät notwendig, da die Daten vom Haushaltgerät selbst bestimmt und ohne unmittelbare galvanische Verbindung ausgegeben werden.

Dabei spielt der Zeitpunkt, zu dem die Daten ermittelt wurden, keine Rolle. Beispielsweise können die Daten während des Betriebs über eine lange Zeit aufgezeichnet worden sein und erst danach ausgelesen werden.

Die Daten in Form von Lichtsignalen können durch ein kleines Fenster hindurch ausgegeben werden, wobei im folgenden mit dem Begriff Lichtaustrittsfenster allgemein die Stelle bezeichnet wird, an der die Lichtsignale austreten. Dies kann bereits ein für die Lichtsignale durchsichtiger Teil der Außenwand oder beispielsweise eine entsprechend gekennzeichnete lichtdurchlässige Stelle einer Bedienfläche aus Kunststoff sein. Ein solches Lichtaustrittsfenster läßt sich einfach derart gestalten, daß es unauffällig, kostengünstig und einfach zu reinigen ist.

Im Gegensatz zu einem elektrischen Anschluß läßt es sich einfach in die Außenwand integrieren, ohne am Anbringungsort eine Unebenheit zu bilden, und gegebenenfalls auch einfach abdichten. Da die getrennte Vorrichtung die vom Haushaltgerät bereits ermittelten Daten in Form von Lichtsignalen nur empfängt und decodiert, ist sie für die Bestimmung verschiedenster Daten auch unterschiedlicher Typen oder Arten von Haushaltgeräten geeignet. Vorteilhafterweise wird dazu ein einheitliches Verfahren zur Codierung und Übertragung der Daten verwendet.

Die Übertragung der Daten geschieht vorteilhafterweise in Form von seriellen Lichtsignalen, so daß die Daten mit wenigen Lichtquellen, vorzugsweise mit nur einer einzigen, übertragen werden können.

Weiterhin richtet sich die Erfindung auf ein Haushaltgerät, dessen Daten nach dem erfindungsgemäßen Verfahren in einer getrennten Vorrichtung zur Verfügung gestellt werden. Dies wird dadurch erreicht, daß es Einrichtungen, die die Daten im Haushaltgerät ermitteln und in codierte elektrische Signale umsetzen, und Leuchtmittel aufweist, die die codierten elektrischen Signale in Lichtsignale umsetzen und durch ein Lichtaustrittsfenster aussenden.

Das Lichtaustrittsfenster ist vorteilhafterweise an einer gut zugänglichen Stelle des Haushaltgeräts angeordnet, insbesondere in der Nähe von Bedienelementen. Die Vorrichtung zum Empfangen der Lichtsignale kann daher besonders einfach in die richtige Stellung in der Nähe des Lichtaustrittsfensters gebracht werden. Dies ergibt sich bei einer Anordnung in der Nähe der Bedienelemente, da letztere in der Regel sehr gut zugänglich angeordnet sind. Zusätzlich wird auch das Auffinden des Lichtaustrittsfensters erleichtert, da es als gleichartige Einrichtung bei den Anzeige- und Bedienelementen am ehesten vermuten wird.

Vorteilhafterweise wird zum Ermitteln der Daten des Haushaltgeräts und deren Umsetzung in elektrische Signale, die den auszusendenden Lichtsignalen entsprechen, ein Mikroprozessor bzw. ein Mikrocontroller eingesetzt. Dies ist insbesondere dann von Vorteil, wenn zur Steuerung des Haushaltgerätes ein solcher Prozessor ohnehin vorhanden ist. Vorteilhafterweise weist in einem solchen Fall der Prozessor bereits Einrichtungen zum Umsetzen von Daten in serielle Signale auf, wie dies bei einigen Mikrocontrollertypen bereits der Fall ist.

Zum Aussenden der Lichtsignale werden vorteilhafterweise Lichtemitterdioden eingesetzt, die zuverlässig und kostengünstig sind, über eine sehr hohe Schaltgeschwindigkeit verfügen und sich problemlos an Halbleiterkomponenten anschließen lassen, wie sie derzeit üblicherweise in Haushaltgeräten zur Steuerung verwendet werden.

Die Leuchtmittel zum Erzeugen der Lichtsignale sind vorteilhafterweise nahe dem Lichtaustrittsfenster angebracht, so daß sie durch dieses hindurchstrahlen, können aber statt dessen auch davon entfernt angeordnet werden, wenn die Lichtsignale zum Lichtaustrittsfenster durch Lichtleiter übertragen werden. Dadurch können die Leuchtmittel beliebig im Haushaltgerät angeordnet und insbesondere in einer zentralen Steuereinheit integriert sein, wodurch die im Haushaltgerät verlegten elektrischen Leitungen verringert werden.

Ferner richtet sich die Erfindung auch auf eine Vorrichtung zum Empfangen von Daten eines erfindungsgemäßen Haushaltgeräts. Erfindungsgemäß ist dazu eine Empfangseinrichtung zum Empfangen der codierten Lichtsignale zugeordnet. Sie verfügt über Einrichtungen, um aus den empfangenen Lichtsignalen die Daten des Haushaltgerätes zu bestimmen. In einer vorteilhaften Ausführungsform ist das Gerät zum Empfangen der Daten mit den Empfangseinrichtungen über eine flexible Leitung verbunden, so daß das Gerät frei aufgestellt und die Empfangseinrichtung davon unabhängig an das Lichtaustrittsfenster geführt werden kann. Vorteilhafterweise enthält die Empfangseinrichtung zusätzlich Mittel zum Befestigen bei dem Lichtaustrittsfenster, die in besonders vorteilhafter Weise von einem Saugnapf gebildet werden.

Zum Bestimmen der Daten eines Haushaltgerätes mit einem derartig ausgebildeten Lichtsignalempfänger kann dieser am Anbringungsort des Lichtaustrittsfensters am Haushaltgerät befestigt werde, z.B. durch leichtes Andrücken des Saugnapfes an die glatte Frontfläche des Lichtaustrittsfensters. Zum Empfangen der Lichtsignale werden vorteilhafterweise Photodioden bzw. - transistoren verwendet. Diese weisen eine hohe Übertragungsgeschwindigkeit auf, sind zuverlässig und lassen sich einfach an Halbleiterkomponenten anschließen.

Weiterhin kann zum Auslesen der Daten aus dem Haushaltgerät ein handelsüblicher Computer verwendt werden, vorteilhafterweise ein tragbares Laptop oder Notebook, das in der Regel bereits mit einer seriellen Schnittstelle ausgerüstet ist und an das nur noch ein Lichtempfänger mit Auswerteschaltung angeschlossen werden muß.

Weitere Einzelheiten, Merkmale und Vorteile der Erfindung ergeben sich aus der nachstehenden Beschreibung eines Ausführungsbeispiels unter Bezugnahme auf die Zeichnungen. Darin zeigen
- Fig. 1: als Haushaltgerät ein erfindungsgemäß ausgestattetes Wäschepflegegerät,
- Fig. 2: eine Vorrichtung zum Empfangen und Ausgeben der Daten eines erfindungsgemäß ausgestatteten Wäschepflegegerätes, und
- Fig. 3: ein Wäschepflegegerät gemäß Fig. 1 gekoppelt mit der Vorrichtung zum Auslesen und Ausgeben der Daten.

Das in Figur 1 dargestellte Wäschepflegegerät 1 weist an seiner oberen Frontpartie eine Anzeigeeinrichtung 2 sowie daneben Bedienelemente 3 und ein Lichtaustrittsfenster 4 auf. Alle drei Elemente 2, 3 und 4 sind in unmittelbarer Nähe zueinander an einer sehr gut zugänglichen Stelle des Wäschepflegegeräts 1 angeordnet. Weiterhin weist das Wäschepflegegerät 1 eine zentrale Steuereinrichtung (nicht dargestellt) auf, die mit einem Mikroprozessor ausgerüstet ist, den Programmablauf steuert und dabei Informationen über einzelne Betriebszustände des Wäschepflegegerätes aufnimmt, wie beispielsweise Trommeldrehzahl, Laugentemperaturen, Laugenniveaus, Laugentrübung oder Störungen des Programmablaufs. Der Mikroprozessor der Steuereinheit ist mit Einrichtungen zum Umsetzen von Daten in serielle Signale ausgerüstet, die an eine Lichtemitterdiode weitergeleitet werden, die unmittelbar hinter dem Lichtaustrittsfenster 4 befestigt ist.

Die Vorrichtung 5 zum Auslesen der Daten des Wäschepflegegeräts 1 weist gemäß Figur 2 ein Bedienfeld 6 und eine Anzeigeeinrichtung 7 auf. Ferner ist an die Vorrichtung 5 über eine flexible Leitung 9 ein Lichtsignalempfänger 8 angeschlossen, der ein Befestigungsmittel in Form eines Saugnapfes aufweist. Zum Bestimmen der Daten des Wäschepflegegeräts 1 wird der Lichtsignalempfänger 8 mit der Saugfläche an den Ort der Gerätefront gepreßt, an der sich das Lichtaustrittsfenster 4 befindet. Die Auslesevorrichtung 5 kann dabei auf dem Wäschepflegegerät 1 abgelegt werden. Die Übertragung der Daten zur Auslesevorrichtung 5 wird durch ein geeignetes Programm gestartet, das über die Bedienelemente 3 und die Anzeigeeinrichtung 2 ausgewählt werden kann.

Somit ermöglicht die erfindungsgemäße Lösung, die Daten eines Haushaltgerätes einfach und sicher zu einem getrennten Auslesegerät zu übertragen und in diesem zur Verfügung zu stellen.

## Patentansprüche

1. Verfahren zur Ausgabe von Daten, z.B. über aktuelle Betriebszustände, eines programmgesteuerten Haushaltgerätes, dessen Daten einer vom Haushaltgerät getrennten Vorrichtung zur Verfügung gestellt werden, dadurch gekennzeichnet, daß
- die Daten im Haushaltgerät (1) ermittelt und in codierte Lichtsignale umgesetzt werden,
- die Lichtsignale von dem Haushaltgerät (1) zu der getrennten Vorrichtung (5) übertragen werden und
- die getrennte Vorrichtung (5) die Lichtsignale empfängt, decodiert und daraus die Daten des Haushaltgeräts (1) bestimmt.

2. Verfahren nach Anspruch 1, dadurch gekennzeichnet, daß die Daten des Haushaltgeräts (1) in Form von seriellen Lichtsignalen übertragen werden.

3. Verfahren nach Anspruch 1 oder 2, dadurch gekennzeichnet, daß die Daten oder nur ausgewählte Daten im Haushaltgerät (1) während des Programmablaufs aufgezeichnet und nach Programmablauf übertragen werden.

4. Haushaltgerät, dessen Daten nach einem Verfahren nach einem der Ansprüche 1 bis 3 einer getrennten Vorrichtung zur Verfügung gestellt werden, dadurch gekennzeichnet, daß Einrichtungen, die die Daten im Haushaltgerät ermitteln und in codierte elektrische Signale umsetzen, und Leuchtmittel vorgesehen sind, die die codierten elektrischen Signale in Lichtsignale umsetzen und durch ein Lichtaustrittsfenster (4) aussenden.

5. Haushaltgerät nach Anspruch 4, dadurch gekennzeichnet, daß das Lichtaustrittsfenster (4) an einer gut zugänglichen Stelle des Haushaltgerätes, insbesondere in der Nähe von Bedienelementen (3), angeordnet ist.

6. Haushaltgerät nach Anspruch 4 oder 5, dadurch gekennzeichnet, daß die Daten des Haushaltgerätes von einem Mikroprozessor ermittelt und in elektrische Signale umgesetzt werden, denen die auszusendenden Lichtsignalen entsprechen.

7. Haushaltgerät nach einem der Ansprüche 4 bis 6, dadurch gekennzeichnet, daß die Leuchtmittel von wenigstens einer Lichtemitterdiode gebildet werden.

8. Haushaltgerät nach einem der Ansprüche 4 bis 7, dadurch gekennzeichnet, daß die Lichtsignale von den Leuchtmitteln zum Lichtaustrittsfenster (4) durch Lichtleiter übertragen werden.

9. Vorrichtung zum Empfangen von Daten eines Haushaltgerätes nach einem der Ansprüche 4 bis 8, dadurch gekennzeichnet, daß eine Empfangseinrichtung (8) zum Empfangen der codierten Lichtsignale vorgesehen ist und daß sie Mittel aufweist, um aus den empfangenen Lichtsignalen die Daten des Haushaltgeräts (1) zu bestimmen.

10. Vorrichtung nach Anspruch 9, dadurch gekennzeichnet, daß die Empfangseinrichtung (8) über eine flexible Leitung (9) angeschlossen ist.

11. Vorrichtung nach Anspruch 9 oder 10, dadurch gekennzeichnet, daß die Empfangseinrichtung (8) Mittel zum Befestigen am Lichtaustrittsfenster (4) des Haushaltgerätes (1) aufweist.

12. Vorrichtung nach Anspruch 11, dadurch gekennzeichnet, daß die Mittel zum Befestigen der Lichtsignal-Empfangseinrichtung (8) am Lichtaustrittsfenster (4) von einem Saugnapf gebildet werden.

13. Vorrichtung nach einem der Ansprüche 9 bis 12, dadurch gekennzeichnet, daß die Empfangseinrichtung (8) wenigstens eine Photodiode und/oder wenigstens einen Phototransistor enthält.
